# FASCICULE DE BREVET EUROPEEN

(11) **EP 0 110 786 B1**
(45) Date de publication et mention de la délivrance du brevet: **09.03.1988**
(21) Numéro de dépôt: 83402277.4
(22) Date de dépôt: 25.11.1983
(51) Int. Cl.: B66C 23/76, E02F 9/18

(54) **Flèche de grue à portée variable, avec dispositif d'équilibrage automatique**
Verstellbarer Kranausleger mit selbsttätiger Gewichtsausgleichsvorrichtung
Variable reach crane jib with automatic counterbalancing device

(30) Priorité: 26.11.1982 FR 8219842
(43) Date de publication de la demande: 13.06.1984
(73) Titulaire: S.M.S., Société Montgon Systèmes, F-66240 Saint Estève (FR)
(72) Inventeur: Montgon, Serge, F-66240 Saint-Esteve (FR)
(74) Mandataire: Hud, Robert

(56) Documents cités:
- EP-A- 0 033 060
- FR-A- 2 049 572
- GB-A- 1 110 475
- GB-A- 1 344 110
- US-A- 2 763 385
- US-A- 4 108 496

## Description

L'invention concerne les appareils du type des grues à flèche à bras articulés ou télescopiques permettant le levage ou la manutention de charges au grappin, au treuil-crochet ou au crochet. Elle concerne plus particulièrement un dispositif assurant l'équilibrage automatique de la flèche de telles grues en fonction de la variation de la portée de cette flèche.

Dans les appareils connus de ce genre, la flèche de grue est généralement articulée sur la tourelle, sans équilibrage, le contrepoids étant lui-même fixé sur la tourelle. Dans ce cas, le contrepoids ne sert en fait qu'à réduire le moment de renversement mais d'une valeur fixe et sans compensation en fonction de la portée de la flèche. De plus, les vérins de levage du bras principal ou du bras auxiliaire doivent assurer à la fois le levage de la charge, de la flèche et de l'organe de préhension de la charge.

L'invention a pour objet d'éviter les inconvénients mentionnés ci-dessus des appareils connus et, à cet effet, elle propose d'équiper la flèche de grue d'un dispositif assurant automatiquement l'équilibrage de cette flèche en fonction de la variation de sa portée.

Dans le document EP-A-0 033 060 on a déjà proposé, pour assurer un tel équilibrage automatique, de relier par une bielle le contrepoids, au bras auxiliaire de la flèche. Une telle liaison mécanique n'est toutefois pas entièrement satisfaisante compte tenu des conditions de travail habituelles des grues. La flèche de grue selon l'invention est exposée dans la revendication 1.

La valeur du contrepoids étant calculée en fonction du poids propre des éléments de la flèche (y compris le moyen de préhension tel que grappin ou moufle qu'elle supporte) et en fonction des bras de levier, les mouvements synchronisés du bras auxiliaire et du contrepoids (par alimentation du vérin de commande de l'un d'eux au moyen du fluide hyraulique refoulé du vérin de commande de l'autre) permettent ainsi d'obtenir au choix un équilibrage total ou partiel de la flèche.

Le dispositif selon l'invention permet de plus de réduire considérablement les puissances des organes moteurs et récepteurs nécessaires aux mouvements de la charge, et donc de réduire les consommations d'énergie.

Un distributeur hydraulique, dans une première position, assure l'alimentation en fluide hydraulique de la chambre du vérin de commande du contrepoids qui n'est pas reliée au vérin de commande du bras auxiliaire alors que la chambre du vérin de commande du bras auxiliaire qui n'est pas reliée au vérin de commande du contrepoids est en communication avec un réservoir de fluide, l'autre chambre du vérin de commande du contrepoids transférant le fluide hydraulique à l'autre chambre du vérin de commande du bras auxiliaire. Ce distributeur, dans une seconde position, alimente en fluide la chambre du vérin de commande du bras auxiliaire qui n'est pas reliée au vérin de commande du contrepoids et met en communication avec le réservoir de fluide la chambre du vérin de commande du contrepoids non reliée au vérin de commande du bras auxiliaire, alors que la chambre du vérin de commande du bras auxiliaire qui est reliée à la chambre du vérin de commande du contrepoids transmet le fluide hydraulique à cette chambre.

On notera que le dispositif d'équilibrage selon l'invention peut aussi bien s'appliquer à des flèches à bras articulés qu'à des flèches à bras télescopiques.

Pour bien faire comprendre le dispositif selon l'invention on décrira ci-après, à titre d'exemples sans caractère limitatif, deux formes d'exécution préférées en référence au dessin schématique annexé dans lequel:
la figure 1 est une vue de côté d'une flèche de grue à bras articulés, équipée du dispositif d'équilibrage automatique selon l'invention; et
la figure 2 est une vue analogue pour une flèche de grue à bras télescopiques.

En référence à la figure 1, on a représenté en 1 le socle de grue, en 2 la tourelle pivotante sur- montante ce socle et en 3 le bras principal de flèche articulé vers son extrémité arrière à la tourelle 2, autour d'un axe horizontal 4, pour pouvoir pivoter dans un plan vertical sous la commande d'un vérin hydraulique 5. A l'extrémité avant du bras principal 3 est articulé, autour d'un axe horizontal 6, un bras auxiliaire 7 dont l'extrémité avant porte un moyen de préhension constitué, dans l'exemple représenté, par un grappin 8. L'extrémité arrière coudée du bras auxiliaire 7 est solidaire de l'extrémité libre de la tige 9 d'un vérin hydraulique 10 dont le corps est articulé sur une chape 11 solidaire du bras principal 3.

A l'extrémité arrière du bras principal 3 est articulé, autour d'un axe horizontal 12, un balancier 13 solidaire d'un contrepoids 14. Le balancier 13 est articulé à une extrémité de la tige 15 d'un vérin hydraulique 16 dont le corps est fixé de façon pivotante à une chape 17 portée par le bras principal 3.

On décrira maintenant le système d'alimentation hydraulique des vérins 10 et 16. A cet effet, on a représenté en 18 un réservoir de fluide hydraulique, en 19 une pompe reliée à ce réservoir et en 20 un distributeur hydraulique à trois positions. A ce distributeur 20 aboutissent d'une part un conduit de pression 21 relié à la pompe 19 et un conduit de retour 22 relié au réservoir 18 et, d'autre part, un conduit 23 relié à la chambre 24 à section pleine du vérin 16. Un conduit 27 relie en série les chambres à section annulaire respectivement 28 et 29 des vérins 10 et 16. Le distributeur 20 peut prendre trois positions différentes c'est-à-dire:
-une position centrale (représentée au dessin) dans laquelle les conduits 23 et 25, aboutissant respectivement aux vérins 10 et 16, sont isolés de l'alimentation en fluide et du réservoir:
-une position correspondant à la partie de gauche (en regardant la figure) du distributeur, dans laquelle le conduit 23 menant à la chambre 24 du vérin 10 est relié à la pompe 19 et le conduit 25 menant à la chambre 26 du vérin 16 est relié au réservoir 18;
-une position correspondant à la partie de droite du distributeur (en regardant la figure) dans laquelle, à l'inverse, la chambre 24 du vérin 10 est reliée au réservoir 18 et la chambre 26 du vérin 16 est reliée à la pompe d'alimentation 19.

On expliquera maintenant le fonctionnement du dispositif. En supposant qu'il désire procéder à un allongement de la portée de la flèche, l'opérateur place alors le distributeur 20 dans la position correspondant à sa partie de droite en regardant la figure 1, de sorte que la chambre 26 du vérin 16 se trouve alimentée en fluide sous pression et, par déplacement de la tige 15, produit simultanément un basculement du contrepoids 14 et, en raison de la liaison entre les chambres 29 et 28 des vérins 16 et 10, un soulèvement du bras auxiliaire 7. Comme la valeur du contrepoids 14 est calculée en fonction du poids propre des éléments de la flèche et du grappin 8, et en fonction des bras de levier, la flèche se trouve donc équilibrée en permanence (en totalité ou partiellement), sur l'ensemble formé par le socle 1 et la tourelle 2. Lorsque la position d'allongement désirée de la flèche est atteinte, le distributeur 20 est ramené dans sa position intermédiaire et les opérations de levage et de descente de la charge sont alors assurées par le vérin 5.

S'il se trouve, inversement, que l'opérateur décide de procéder à une réduction de la portée de la flèche, il lui faudra alors placer le distributeur 20 dans la position correspondant à sa partie de gauche en regardant la figure 1. La chambre 24 du vérin 10 est alors alimentée, ce qui produit le basculement du bras auxiliaire 7 et simultanément, par la liaison de la chambre 28 de ce vérin avec la chambre 29 du vérin 16, ce qui assure le relevage du contrepoids 14 pour assurer l'équilibrage automatique.

La forme d'exécution de la figure 2 ne diffère principalement de celle de la figure 1 que par le fait que le bras auxiliaire 7 est monté pour coulisser de façon télescopique à l'intérieur du bras principal 3, sous l'action du vérin hydraulique 10'. On a aussi remplacé le grappin 8 de la figure 1 par un système avec treuil 30 et moufle 31. Le dispositif de commande hydraulique est pratiquement le même que celui de la figure 1, si ce n'est que le conduit 23' relie le distributeur 20 à la chambre à section annulaire 28' du vérin 10', alors que le conduit 27' relie en série la chambre à section pleine 24' du vérin 10' et la chambre à section annulaire 29' du vérin 16'. De façon analogue, pour augmenter la portée de la flèche, l'utilisateur placera le distributeur 20 dans sa position correspondant à sa partie de droite en regardant la figure 2 ce qui provoquera simultanément la basculement du contrepoids 14 et la sortie du bras auxiliaire télescopique 7 en assurant l'équilibrage automatique. Inversement, pour réduire la portée de la flèche, l'utilisateur placera le distributeur 20 dans sa position correspondant à sa partie de gauche en regardant la figure 2, assurant simultanément la rentrée du bras auxiliaire 7 et le relevage du contrepoids 14.

On comprendra que la description ci-dessus n'a été donnée qu'à titre d'exemple, sans caractère limitatif, et que des adjonctions ou des modifications constructives pourraient y être apportées sans sortir du cadre de l'invention définie par les revendications qui suivent.

## Revendications

1. Flèche de grue à portée variable comprenant un bras principal (3) monté pour pivoter sur une tourelle de support (1, 2) un bras auxiliaire (7) prolongeant le bras principal à une extrémité de celui-ci et mobile par rapport du bras principal, un contrepoids (14) fixé sur un balancier (13) à l'autre extrémité du bras principal et mobile par rapport à celui-ci, un vérin hydraulique (16, 16') disposé entre le bras principal et le balancier du contrepoids pour commander la position du contrepoids par rapport au bras principal, et un moyen (16, 27, 10) reliant le bras auxiliaire et le contrepoids pour assurer automatiquement une variation de la portée du contrepoids en fonction de la variation de la portée du bras auxiliaire, caractérisée par le fait que ledit moyen est constitué par un vérin hydraulique (10, 10') disposé entre le bras principal (3) et le bras auxiliaire (7) et relié au vérin hydraulique (16, 16') de commande du balancier (13) du contrepoids par liaison en série d'une chambre (28, 28') du vérin (10, 10') de commande du bras auxiliaire avec une chambre (29, 29') du vérin (16, 16') de commande du balancier de contrepoids, de façon telle que le verin (16, 16') associé au balancier (13) du contrepoids (14), agissant sous l'action de ce dernier comme une pompe hydraulique, fournisse au vérin (10, 10') associé au bras auxiliaire la pression nécessaire à l'actionnement dudit bras auxiliaire, et inversement.

2. Flèche de grue selon la revendication 1, caractérisée par le fait qu'un distributeur hydraulique (20), dans une première position, assure l'alimentation en fluide hydraulique de la chambre (26,26') du vérin (16,16') de commande du contrepoids (14) qui n'est pas reliée au vérin (10, 10') de commande du bras auxiliaire (7) alors que la chambre (24, 28') du vérin (10, 10') de commande du bras auxiliaire (7) qui n'est pas reliée au vérin (16, 16') de commande du contrepoids (14) est en communication avec un réservoir de fluide (18), l'autre chambre (29, 29') du vérin de commande du contrepoids (14) transfè- rant le fluide hydraulique à l'autre chambre (28, 24') du vérin de commande (10, 10') du bras auxiliaire (7) et, dans une seconde position, alimente en fluide la chambre (24, 28') du vérin (10, 10') de commande du bras auxiliaire (7) qui n'est pas reliée au vérin (16, 16') de commande du contrepoids (14) et met en communication avec le réservoir de fluide (18) la chambre (26, 26') du vérin (16, 16') de commande du contrepoids non reliée au vérin (10, 10') de commande du bras auxiliaire, alors que la chambre (28, 24') du vérin de commande (10, 10') du bras auxiliaire (7) qui est reliée à la chambre (29, 29') du vérin de commande (16,16') du contrepoids (14) transmet le fluide hydraulique à cette chambre.

3. Flèche de grue selon l'une quelconque des revendications 1 et 2, caractérisée par le fait que le bras auxiliaire (7) est articulé au bras principal (3).

4. Flèche de grue selon la revendication 3, caractérisée par le fait que les chambres à section annulaire (28, 29) des vérins de commande (10, 16) sont reliées en série, alors que les chambres à section pleine (24, 26) de ces vérins sont reliées sélectivement à l'alimentation en fluide hydraulique ou au réservoir de fluide.

5. Flèche de grue selon l'une quelconque des revendications 1 et 2, caractérisée par le fait que le bras auxiliaire (7) est monté en coulissement téléscopique à l'intérieur du bras principal (3).

6. Flèche de grue selon la revendication 5, caractérisée par le fait que la chambre à section pleine (24') du vérin de commande (10') du bras auxiliaire (7) est reliée en série à la chambre à section annulaire (29') du vérin de commande (16') du contrepoids (14), alors que la chambre à section annulaire (28') du vérin de commande (10') du bras auxiliaire (7) et la chambre à section pleine (26') du vérin de commande (16') du contrepoids (14) sont reliées sélectivement à l'alimentation en fluide hydraulique ou au réservoir de fluide.

## Patentansprüche

1. Kranausleger mit einem ausschwenkbar auf einem Stützaufbau (1, 2) montierten Hauptausleger (3), einem den Hauptausleger an einem Ende desselben verlängernden und gegenüber dem Hauptausleger beweglichen Hilfsausleger (7), einem auf einem Schwinghebel (13) am anderen Ende des Hauptauslegers befestigten und gegenüber demselben beweglichen Gegengewicht (14), einem zwischen dem Hauptausleger und dem Schwinghebel des Gegengewichts angeordneten Arbeitszylinder (16, 16') zur Betätigung der Stellung des Gegengewichts gegenüber dem Hauptausleger, und mit einer Einrichtung (16,27, 10) zur Verbindung zwischen dem Hilfsausleger und dem Gegengewicht, welche selbsttätig eine Veränderung der Ausladung des Gegengewichts in Abhängigkeit von einer Veränderung der Ausladung des Hilfsauslegers sicherstellt, dadurch gekennzeichnet, daß die Einrichtung aus einem zwischen dem Hausausleger (3) und dem Hilfsausleger (7) angeordneten Arbeitszylinder (10, 10') besteht, welcher mit dem Arbeitszylinder (16, 16') zur Betätigung des Schwinghebels (13) des Gegengewichts über eine Verbindung einer Kammer (28, 28') des Arbeitszylinders (10, 10') zur Betätigung des Hilfsauslegers in Reihe mit einer Kammer (29,29') des Arbeitszylinders (16,16') zur Betätigung des Schwinghebels des Gegengewichts in der Weise verbunden ist, daß der Arbeitszylinder (16, 16'), der dem unter seiner Einwirkung als Hydraulikpumpe arbeitenden Schwinghebel (13) des Gegengewichts (14) zugeordnet ist, an den dem Hilfsausleger zugeordneten Arbeitszylinder (10, 10') den zur Betätigung des Hilfsauslegers erforderlichen Druck abgibt, und umgekehrt.

2. Kranausleger nach Anspruch 1, dadurch gekennzeichnet, daß ein Druckölverteiler in einer ersten Stellung die Versorgung der Kammer (26, 26') des Arbeitszylinders (16, 16') zur Betätigung des Gegengewichts (14), die nicht mit dem Arbeitszylinder (10, 10') zur Betätigung des Hilfsauslegers (7) in Verbindung steht, mit Drucköl sicherstellt, während die Kammer (24, 28') des Arbeitszylinders (10,10') zur Betätigung des Hilfsauslegers (7), die nicht mit dem Arbeitszylinder (16, 16') zur Betätigung des Gegengewichts (14) verbunden ist, mit einem Drucköl- bzw. Strömungsmittelbehälter (18) in Verbindung steht, wobei die andere Kammer (29, 29') des Arbeitszylinders zur Betätigung des Gegengewichts (14) das Drucköl zur anderen Kammer (28, 24') des Betätigungszylinders (10, 10') des Hilfsauslegers (7) leitet, und daß der Druckölverteiler in einer zweiten Stellung die Kammer (24, 28') des Arbeitszylinders (10,10') zur Betätigung des Hilfsauslegers (7), die nicht mit dem Arbeitszylinder (16, 16') zur Betätigung des Gegengewichts (14) verbunden ist, mit Drucköl versorgt und die Kammer (26, 26') des Arbeitszylinders (16, 16') zur Betätigung des Gegengewichts, die nicht mit dem Betätigungszylinder (10, 10') des Hilfsauslegers verbunden ist, mit dem Druckölbehälter (18) in Verbindung bringt, während die Kammer (28, 24) des Betätigungszylinders (10, 10') für den Hilfsausleger (7), die mit der Kammer (29, 29') des Betätigungszylinders (16,16') des Gegengewichts (14) verbunden ist, das Drucköl dieser Kammer zuführt.

3. Kranausleger nach einem der Ansprüche 1 und 2, dadurch gekennzeichnet, daß der Hilfsausleger (7) am Hauptausleger (3) angelenkt ist.

4. Kranausleger nach Anspruch 3, dadurch gekennzeichnet, daß die Kammern mit ringförmigem Querschnitt (28, 29) der Arbeitszylinder (10, 16) hintereinander geschaltet sind, während die Kammern mit vollwandigem Querschnitt (24, 29) dieser Arbeitszylinder wahlweise mit der Druckölversorgung beziehungsweise mit dem Druckölbehälter in Verbindung bringbar sind.

5. Kranausleger nach einem der Ansprüche 1 und 2, dadurch gekennzeichnet, daß der Hilfsausleger teleskopisch gleitend im Inneren des Hauptauslegers (3) angeordnet ist.

6. Kranausleger nach Anspruch 5, dadurch gekennzeichnet, daß die Kammer mit vollwandigem Querschnitt (24') des Betätigungszylinders (10') fur den Hilfsausleger (7) hinter die Kammer mit ringförmigem Querschnitt (29') des Betätigungszylinders (16') des Gegengewichts (14) geschaltet ist, während die Kammer mit ringförmigem Querschnitt (28') des Betätigungszylinders (10') des Hilfsauslegers und die Kammer mit vollwandigem Querschnitt (26') des Betätigungszylinders (16') für das Gegengewicht (14) wahlweise mit der Druckölversorgung beziehungsweise mit dem Druckölbehälter in Verbindung bringbar sind.

## Claims

1. Variable reach crane jib comprising a main arm (3) fitted so that it pivots on a support turret (1, 2), an auxiliary arm (7) which forms an extension of the main arm at one end of the latter and which is movable in relation to the main arm, a counterweight (14) attached to a balance arm (13) at the other end of the main arm and movable in relation to the latter, a hydraulic jack (16, 16') arranged between the main arm and the balance arm of the counterweight for controlling the position of the counterweight in relation to the main arm and a means (16, 27, 10) connecting the auxiliary arm and the counterweight so as to ensure automatically a variation in the reach of the counterweight in relation to the variation in the reach of the auxiliary arm, characterised in that the said means consists of a hydraulic jack (10, 10') arranged between the main arm (3) and the auxiliary arm (7) and connected to the hydraulic jack (16, 16') for controlling the balance arm (13) of the counterweight by the connection in series of a chamber (28,28') of the jack (10,10') for controlling the auxiliary arm with a chamber (29, 29') of the jack (16, 16') for controlling the balance arm of the counterweight in such a way that the jack (16, 16') associated with the balance arm (13) of the counterweight (14) operating under the action of the latter as a hydraulic pump, supplies to the jack (10, 10') associated with the auxiliary arm the pressure required for actuating the said auxiliary arm and vice versa.

2. Crane jib according to claim 1, characterised in that a hydraulic distributor (20) in a first position provides for the supply of hydraulic fluid to the chamber (26, 26') of the jack (16, 16') for controlling the counterweight (14) which is not connected to the jack (10, 10') for controlling the auxiliary arm (7) whilst the chamber (24, 28') of the jack (10, 10') for controlling the auxiliary arm (7) which is not connected to the jack (16, 16') for controlling the counterweight (14) is connected to a fluid reservoir (18), the other chamber (29, 29') of the jack for controlling the counterweight (14) transferring the hydraulic fluid to the other chamber (28, 24') of the jack for controlling (10, 10') the auxiliary arm (7) and in a second position supplies with fluid the chamber (24, 28') of the jack (10, 10') for controlling the auxiliary arm (7) which is not connected to the jack (16, 16') for controlling the counterweight (14) and connects to the fluid reservoir (18) the chamber (26, 26') of the jack (16,16') for controlling the counterweight not connected to the jack (10, 10') for controlling the auxiliary arm, whilst the chamber (28, 24') of the jack for controlling (10, 10') the auxiliary arm (7) which is connected to the chamber (29, 29') of the jack for controlling (16, 16') the counterweight (14) transmits the hydraulic fluid to this chamber.

3. Crane jib according to any one of claims 1 and 2, characterised in that the auxiliary arm (7) is attached in an articulated manner to the main arm (3).

4. Crane jib according to claim 3, characterised in that the chambers of annular section (28, 29) of the control jacks (10, 16) are connected in series, whilst the chambers of full section (24, 26) of these jacks are connected as selected to the supply of hydraulic fluid or the fluid reservoir.

5. Crane jib according to any one of claims 1 and 2, characterised in that the auxiliary arm (7) is fitted in a telescopic sliding arrangement inside the main arm (3).

6. Crane jib according to claim 5, characterised in that the full section chamber (24') of the jack controlling (10') the auxiliary arm (7) is connected in series to the chamber of annular section (29') of the jack controlling (16') the counterweight (14), whilst the chamber of annular section (28') of the jack controlling (10') the auxiliary arm (7) and the full section chamber (26') of the jack controlling (16') the counterweight (14) are connected as selected to the hydraulic fluid supply or the fluid reservoir.
